# EUROPÄISCHE PATENTSCHRIFT

(11) **EP 0 329 998 B1**
(45) Veröffentlichungstag und Bekanntmachung des Hinweises auf die Patenterteilung: **18.05.1994**
(21) Anmeldenummer: 89101912.7
(22) Anmeldetag: 03.02.1989
(51) Int. Cl.: B21B 1/12, B21B 31/10

(54) **Walzstrasse, insbesondere Walzstrasse in einem Formstahl-Walzwerk**
Rolling train, especially one in a section-rolling mill
Train de laminoir, notamment dans un laminoir à profilés

(30) Priorität: 22.02.1988 DE 3805476
(43) Veröffentlichungstag der Anmeldung: 30.08.1989
(73) Patentinhaber: SMS SCHLOEMANN-SIEMAG AKTIENGESELLSCHAFT, 40237 Düsseldorf (DE)
(72) Erfinder: Svagr, Alexander, D-4010 Hilden (DE)
(74) Vertreter: Müller, Gerd, Dipl.-Ing.

(56) Entgegenhaltungen:
- EP-A- 0 002 047
- DE-A- 2 552 188
- DE-A- 3 317 748
- FR-A- 1 551 776
- FR-A- 2 490 117
- JP-A-55 024 771
- JP-A-59 045 003
- JP-A-61 027 106
- US-A- 3 712 102

## Beschreibung

Die Erfindung betrifft eine Walzstraße in einem Formstahl-Walzwerk mit mindestens einer Gerüstgruppe bestehend aus n-Gerüsten in einer Gruppe, wobei die Walzgerüste wenigstens horizontale Führungsarmaturen aufweisen, die zumindest an den mittleren Gerüsten in Walzlinie mit engem Abstand zueinander angeordnet sind; siehe DE-A 33 17 748 Die Erfindung betrifft gemäß Patentanspruch 12 auch ein Verfahren zur Steuerung des Gerüstwechsels in der genannten Walzstraße.

Für die rationelle Herstellung von Stahlprofilen unterschiedlicher Form und Größe in kombinierten Formstahl-Walzwerken ist das technische Gesamtkonzept für die Wirtschaftlichkeit des Walzwerkes maßgebend, insbesondere sind weitgehend mechanisierte Wechselsysteme für Walzgerüst, Walzen und Walzgerüstarmaturen ausschlagggebend für eine kostengünstige Anpassung der Walzstraße auf verschiedene Walzprogramme mit unterschiedlichen Losgrößen.

Um die Voraussetzung für höchst mögliche Nutzungszeiten einer Walzstraße zu schaffen, wurde bereits vorgeschlagen, komplette Walzgerüste über Verschiebebühnen mit Hilfe von Schnellkupplungen aus der Walzstraße auf separte Bauplätze zu verfahren und durch an das jeweilige Walzprogramm angepaßte Walzgerüste zu ersetzen, die auf dem Bauplatz vorgerichtet wurden und über die Verschiebebühnen in die Walzstraße gefahren werden. Der Einsatz von Wechselgerüsten erlaubt es ferner, Walzsysteme beliebig aufeinander folgen zu lassen. Diese Maßnahmen machen es möglich, von einem Universal-Programm auf ein anderes oder von Universal-Walzbetrieb auf Duo-Walzbetrieb oder jeweils umgekehrt zu wechseln. Der Zeitaufwand für einen schnellen Programmwechsel konnte ganz beträchtlich verkürzt werden. Der Nachteil der Wechselgerüste besteht in den hohen Investitionskosten und in der Notwendigkeit, sehr viele anfällige Medien- und Elektrokupplungen zu haben.

Aus der EP-PS 2047 ist ferner bekannt, auch schwere Walzgerüste schnell und mit geringem baulichen Aufwand über lange Verfahrwege beim Gerüstwechsel zu bewegen, wozu das Walzgerüst einen eigenen Antrieb aufweist, der getrieblich mit Rollen verbunden ist, auf denen das Gerüst längs Verfahrbahnen direkt in die Walzlinie bzw. aus dieser bewegbar ist.

Zur Anpassung der Walzgerüste an verschiedene Walzprogramme ist auch bekannt, komplette Walzensätze aus den in einer Walzstraße stationären Walzgerüsten quer zur Walzbahn auszufahren. Hierzu werden die das Walzgut führenden Armaturen demontiert. Das geschieht mit Hilfe der Hallen-oder Hilfskrane. Allerdings ist die Demontage, die Montage und das Ausrichten der Armaturen sehr zeit- und personalaufwendig. Nicht zu letzt, weil der Zugang zu den Armaturen durch geringe Platzverhältnisse sehr erschwert wird.

Aufgabe der vorliegenden Erfindung ist es eine Walzstraße der eingangs genannten Gattung noch rationeller an die verschiedenen Walzprogrammme anpassen zu können, vornehmlich durch eine weitgehende Mechanisierung des Walzenwechsels und Armaturenwechsels am Walzgerüst, um den Zeit- und Personalaufwand zu reduzieren, das für das Personal beim Walzenwechsel bestehende Gefährdungspotential zu vermindern und dabei auf Wechselgerüste zu verzichten.

Diese Aufgabe wird an einer Walzstraße gemäß Oberbegriff von Patentanspruch 1 durch dessen kennzeichnende Merkmale gelöst. Die jeweils benachbarten Walzgerüste können ortsfest in der Walzlinie angeordnet sein. So wird z.B. aus einer Gerüstgruppe bestehend aus drei Walzgerüsten das mittlere Gerüst zur Bedienungsseite so weit verschoben, daß genügend Montageraum entsteht, um die Führungsarmaturen von den Walzgerüsten abzuziehen, bzw. neue Führungsarmaturen an den Walzgerüsten zu montieren. Zweckmäßig ist, daß bei einer aus Universalgerüst, Stauchgerüst und Universalgerüst bestehenden Umkehr-Tandem-Gerüstgruppe das Stauchgerüst wenigstens um die halbe Breite des Universalgerüsts zur Bedienungsseite verschiebbar ausgebildet ist. Hier wird also das kleinste Gerüst, das Stauchgerüst aus einer Gerüstgruppe mit zwei schweren Universalgerüsten zur Bedienungsseite ebenfalls nur so weit verschoben, wie die beengten Platzverhältnisse zwischen den zwei schweren Universalgerüsten dies notwendig machen. Sobald das Stauchgerüst eine Verschiebeposition erreicht hat, die außerhalb der halben Breite des Universalgerüstes liegt, ist das Stauchgerüst von allen Seiten gut zugänglich und die Führungsarmaturen können schnell und leicht gewechselt werden. Durch das Verschieben des Stauchgerüstes aus der Walzlinie ist zwischen den Universalgerüsten ein Freiraum entstanden, in welchem Montage bzw. Demontageinrichtungen so eingesetzt werden können, daß auch die Führungsarmaturen der Universalgerüste schnell und kostengünstig ausgewechselt werden können.

In vorteilhafter Ausgestaltung der Erfindung ist vorgesehen, daß das Stauchgerüst auf einen eigenen Antrieb aufweisenden Rollen aus der Walzlinie zur Bedienungsseite verschiebbar ist. Auf diese Weise kann der Verschiebeweg des Walzgerüstes schnell durchfahren werden, ohne daß es besonderer Verschiebestangen oder Verschiebehydrauliken bedarf. Zweckmäßig ist, daß die die Horizontal-Walzen tragenden Einbaustücke der Walzgerüste auf einen eigenen Antrieb aufweisenden Rollen aus dem Stauchgerüst bzw. aus dem Universalgerüst verlagerbar sind. Sobald die Führungsarmaturen von dem Walzgerüst abgezogen sind, lassen sich die in den Einbaustücken gelagerten Walzen ohne großen apparatativen Aufwand aus den Walzgerüsten zu einem gesonderten Bauplatz verlagern. Zum Einrichten eines neuen Walzprogramms lassen sich ebenso schnell und einfach neue Walzen in die Walzgerüste einsetzen und dort festlegen. In der zueinander versetzten Montageposition der Walzgerüste können schnell und einfach neue bzw. angepaßte Führungsarmaturen aufgezogen werden. Es wird deutlich, daß durch diese Maßnahmen der Montageaufwand ganz erheblich reduziert wird und daß auf teure Wechselgerüste verzichtet werden kann.

Zur weiteren Mechanisierung des Armaturenwechsels in einer Gerüstgruppe wird vorgeschlagen, daß das Stauchgerüst auf der Antriebsseite mindestens eine verfahrbare Montagebühne aufweist. Zweckmäßig ist, daß die Montagebühne in Walzlinie eine Bühnenlänge aufweist, die in etwa dem Abstand zwischen den Universalgerüsten entspricht und daß die Bühnenbreite etwa dem Verschiebeweg des Stauchgerüstes entspricht. Durch diese Maßnahme kann von einer Montagebühne das Abziehen der Führungsarmaturen von beiden Universalgerüsten erfolgen, da die Montagebühne in dem Maß zwischen die Universalgerüste eingeschoben wird, wie das Stauchgerüst aus der Walzlinie verschoben wird. Auch die Montage der neuen Führungsarmaturen an den Universalgerüsten erfolgt in besonders günstiger Weise von der Montagebühne her. Ferner ist es zweckmäßig, daß zu beiden Seiten des verschobenen Stauchgerüsts auf der Bedienungsseite eine ortsfeste Arbeitsbühne angeordnet ist, so daß das Abziehen der Führungsarmaturen von dem Stauchgerüst und die Bestückung des Stauchgerüsts mit neuen Armaturen in besonders günstiger Weise erfolgen kann und zwar zur gleichen Zeit, zu der der Armaturenwechsel an den Universalgerüsten vorgenommen wird.

In besonders vorteilhafter Ausgestaltung der Erfindung ist vorgesehen, daß die Montagebühne und die Arbeitsbühne wenigstens eine Rüstgruppe aufweisen, bestehend aus mindestens einer in einem Gerüst vormontierten Führungsarmatur und einem vorzugsweise nebengeordneten Leergerüst. Durch diese Maßnahme wird die Zeit zum Armaturenwechsel nochmals verkürzt, insbesondere, wenn die Führungsarmaturen auf der Montagebühne als Baueinheit vormontiert sind. Ohne Hallen- oder Hilfskrane können die Führungsarmaturen auf der Montage- bzw. Arbeitsbühne mit Hilfe des Leergerüstes demontiert werden und unmittelbar anschließend kann die vormontierte Führungsarmatur in das Walzgerüst eingefahren werden, wobei das Leergrüst zum Beispiel als verfahrbarer Wagen ausgebildet ist.

Eine weitere Rationalisierung des Armaturenwechsels in einer Gruppe von Walzgerüsten wird dadurch erreicht, daß auf der Montagebühne und auf der Arbeitsbühne vorzugsweise automatisch bedienbare Abziehvorrichtungen bzw. Montagevorrichtungen für die Führungsarmaturen angeordnet sind, so daß der Einsatz von Personal in den sicherheitsgefährdeten Zonen ganz erheblich eingeschränkt werden kann.

Zur besonderen Weiterbildung der Erfindung wird vorgeschlagen, daß das Stauchgerüst mit wenigstens einem den Verschiebeweg begrenzenden Positionsgeber so in Verbindung steht, daß das Leergerüst auf der Montagebühne den Führungsarmaturen des Universalgerüstes und daß das Leergerüst auf der Arbeitsbühne den Führungsarmaturen des Stauchgerüstes etwa mittig zubringbar ist. Dies ermöglicht eine weitgehende Automatisierung des Gerüstwechsels bzw. des Armaturenwechsels, da über eine automatische Programmsteuerung das Verschieben des Stauchgerüstes aus der Walzlinie eingeleitet werden kann und von dem Positionsgeber genau dort beendet wird, wo die Demontage der Führungsarmaturen auf der Arbeitsbühne bzw. Montagebühne mit Hilfe der automatisch arbeitenden Abziehvorrichtung erfolgen soll. Aus den gleichen Gründen ist es zweckmäßig, daß das Stauchgerüst mit wenigstens einem den Verschiebeweg begrenzenden Positionsgeber so in Verbindung steht, daß die auf der Montagebühne vormontierte Führungsarmatur dem Universalgerüst in Walzlinie und die auf der Arbeitsbühne vormontierte Führungsarmatur dem Stauchgerüst etwa mittig zubringbar ist.

Das Verfahren zur Steuerung des Gerüstwechsels in einer Walzstraße zeichnet sich gemäß der Erfindung dadurch aus, daß das Stauchgerüst aus der Walzlinie schrittweise verfahren wird und daß zunächst der Positionsgeber angesteuert wird für die Leergerüststellung zwecks Demontage der Führungsarmaturen von den Walzgerüsten und anschließend der Positionsgeber angesteuert wird für die Vormontagestellung zwecks Montage der vormontierten Führungsarmaturen an den Walzgerüsten, bevor das Stauchgerüst in die Walzlinie zurückgefahren wird. Mittels einer geeigneten Programmsteuerung und mit Hilfe der Positionsgeber, die als Endschalter oder als berührungslos arbeitende Kontaktgeber ausgebildet sein können, kann eine weitestgehende Automatisierung des Armaturenwechsels in einer Gerüstgruppe bspw. in einer Universal-Trägerstraße vorgenommen werden, so daß der Zeitbedarf für den Wechsel der Führungsarmaturen in den Gerüsten von üblicherweise einer Stunde auf etwa zehn Minuten reduziert wird.

In weiterer Ausgestaltung des Steuerungsverfahrens wird vorgeschlagen, daß der Positionsgeber für die Leergerüststellung die Verriegelung für die in den Einbaustücken gelagerten Walzen der Walzgerüste freigibt und der Positionsgeber für die Vormontagestellung die Verriegelung schließt. Auf diese Weise ist ein vollautomatisch arbeitendes Wechselsystem für die Walzen und für die Führungsarmaturen in einer Gerüstgruppe geschaffen, insbesondere in Verbindung mit angetriebenen Einbaustücken, deren bspw. hydraulische Antriebe in Abhängigkeit von der Verriegelung der Einbaustücke in den Walzgerüsten eingeschaltet bzw. stillgesetzt werden.

Die Erfindung wird anhand eines Ausführungsbeispiels näher erläutert. Es zeigen:
- Figur 1: eine Walzgerüstgruppe einer Universal-Trägerstraße mit in Walzlinie angeordnetem Universalgerüst, mittlerem verschobenen Stauchgerüst und nachfolgendem Universalgerüst, mit ein- bzw. aus gefahrenen Führungsarmaturen, teilweise im Schnitt,
- Figur 2: eine Draufsicht auf die Walzgerüstgruppe gemäß Fig. 1 mit Montagebühne und Arbeitsbühne für den Armaturenwechsel und mit Verschiebebühnen für die Gerüstwalzen, in verkleinerter Darstellung, und
- Figur 3: einen Schnitt durch das verschobene Stauchgerüst entlang der Linie III-III in Fig. 2 mit einer Ansicht auf die aus den Universalgerüsten gefahrenen Walzen.

Fig. 1 zeigt eine aus einem Stauchgerüst 1 und zwei Universalgerüsten 2, 3 bestehende Gerüstgruppe 4, die in einer Formstahl-Walzstraße 5 angeordnet ist. Das kleinere Stauchgerüst 1 ist zwischen den größeren Universalgerüsten 2, 3 angeordnet. Ein das Walzgut z.B. ein T-förmiger Träger transportierender Rollengang 6 ist zu beiden Seiten der Universalgerüste 2, 3 angeordnet.

In den jeweiligen Walzgerüsten 7 der Gerüstgruppe 4 sind in Einbaustücken 8 die Horizontalwalzen 9, gelagert. Im Bereich des Walzenspaltes zwischen den Horizontalwalzen sind das Walzgut führende Führungsarmaturen 10 angeordnet. Die die Horizontalwalzen tragenden Einbaustücke 8 sind auf Rollen 11 gelagert, die einen eigenen Antrieb aufweisen, wobei der Antrieb z.B. ein handelsüblicher hydraulischer Radnabenantrieb sein kann. Das Stauchgerüst 1 und die Universalgerüste 2, 3 sind bezüglich dieser Bauteile typengleich, weswegen für diese Bauteile die gleichen Bezugsziffern gelten sollen.

Das Stauchgerüst 1 ist auf Tragrollen 12 gelagert, die einen eigenen Antrieb aufweisen. Dieser Rollenantrieb kann ebenso wie der Rollenantrieb an den Einbaustücken 8 aus einem handelsüblichen hydraulischen Radnabenantrieb bestehen. Das Stauchgerüst 1 und die Universalgerüste 2, 3 sind auf Sohlplatten 13 angeordnet, die ihrerseits mit dem Fundament 14 verbunden sind. Die Walzgerüste innerhalb der Gerüstgruppe 4 stehen in so geringem Abstand zueinander, daß sich deren Führungsarmaturen in Walzlinie zu berühren scheinen, um dem Walzgut eine möglichst ununterbrochene Führung zu geben. Am Universalgerüst 3 sind die Führungsarmaturen 10 von der Abziehvorrichtung 15 demontiert zu sehen.

Fig. 2 zeigt eine Draufsicht auf die Gerüstgruppe 4 bestehend aus Universalgerüst 2, Stauchgerüst 1 und Universalgerüst 3 in verkleinerter Darstellung. Auch hier ist erkennbar, daß die Führungsarmaturen 10 in Walzlinie 16 gesehen in sehr engem Abstand zueinander stehen. Das Stauchgerüst 1 weist auf der Antriebsseite 17 eine vorzugsweise zusammen mit dem Gerüst verfahrbare Montagebühne 18 auf. In Walzlinie 16 gesehen hat die Montagebühne eine Länge L, die in etwa dem Abstand zwischen den Universalgerüsten 2, 3 entspricht. Die Breite B der Montagebühne entspricht etwa dem Verschiebeweg des Stauchgerüstes. Die Universalgerüste 2, 3 der Gerüstgruppe 4 sind ortsfest in der Walzstraße 5 angeordnet, während das Stauchgerüst 1 aus der Walzlinie 16 heraus zur Bedienungsseite 19 verschoben werden kann. Die verschobene Position des Stauchgerüstes ist in Fig. 2 in gestrichelter Linienführung dargestellt. Es ist erkennbar, daß das Stauchgerüst etwa um die halbe Breite U des Universalgerüstes 2 aus der Walzenlinie verschoben ist. Zu beiden Seiten des verschobenen Stauchgerüstes 1 befindet sich eine Arbeitsbühne 18′.

Auf der Montagebühne 18 ist den jeweiligen Universalgerüsten 2, 3 gegenüberliegend je eine Rüstgruppe 20 für die Führungsarmaturen 10 der Universalgerüste 2, 3 installiert. Die Rüstgruppe 20 für die Montage und Demontage der Führungsarmaturen 10 und deren Träger 10′ besteht aus einem Leergerüst 21 für eine Führungsarmatur (gestrichelte Linienführung) und aus einer in einem Gerüst vormontierten Führungsarmatur 22. Auf der Arbeitsbühne 18′ ist jeweils eine Rüstgruppe 23 angeordnet, die eine in einem Gerüst vormontierte Führungsarmatur 24 für das Stauchgerüst 1 und ein entsprechendes nebengeordnetes Leergerüst 25 enthält. Im Anschluß an die Arbeitsbühne 18′ ist ein Bauplatz 26 eingerichtet, auf dem die Walzensätze 27, 28 für die Universalgerüste 2, 3 sowie der Walzensatz 29 für das Stauchgerüst 1 vorgerüstet werden. Die Walzensätze 27, 28, 29 der Gerüstgruppe werden von den Walzgerüsten auf einer mit Schienen 30 versehenen Verschiebebühne zum Bauplatz 26 verlagert bzw. vom Bauplatz 26 zu den Walzgerüsten transportiert. Die Verlagerung der Walzensätze erfolgt mit Hilfe eigener Rollenantriebe 11.

Wird nun das Stauchgerüst 1 aus der Walzlinie 16 zur Bedienungsseite 19 mittels des Positionsgebers 31 um die halbe Breite U des Universalgerüstes 2 in die gestrichelt markierte Position in Fig. 2 gefahren, dann stehen die Leergerüste 21 auf der Montagebühne 18 in Längsrichtung zu den Führungsarmaturen 11 der Universalgerüste 2, 3 und das Leergerüst 25 auf der Arbeitsbühne 18′ steht in Längsrichtung zu den Führungsarmaturen 10 des Stauchgerüstes 1. Mit Hilfe der vorzugsweise automatisch bedienbarer Abziehvorrichtungen 15 können in dieser verschobenen Position des Stauchgerüstes die Führungsarmaturen aus den Universalgerüsten und zugleich die Führungsarmaturen aus dem Stauchgerüst abgezogen werden und auf der Montagebühne 18 bzw. auf der Arbeitsbühne 18′ abgesetzt werden. Die verschobene Montageposition des Stauchgerüstes 1 ist in Fig. 3 dargstellt. Von den Abziehvorrichtungen 15 bzw. Montagevorrichtungen 15 sind die Führungsarmaturen 10 auf der Arbeitsbühne 18′ demontiert bzw. an den Einbaustücken 8 montiert zu sehen. Die Walzen 9 der Universalgerüste 2, 3 sind mit Hilfe des Rollenantriebs 11 längs der Arbeitsbühne verlagerbar.

Sofern die Walzensätze 27, 28, 29 der gesamten Gerüstgruppe 4 gewechselt werden sollen , kann von dem Positionsgeber 31 die nicht näher dargestellte Verriegelung für die in den Einbaustücken 8 gelagerten Walzen der Walzgerüste freigegeben werden, so daß die Walzensätze mit Hilfe der angetriebenen Rollen 11 auf den Schienen 30 der Verschiebebühne zu dem Bauplatz 26 gefahren werden können. Von dem Bauplatz 26 werden die neuen und den jeweiligen Walzgerüsten zugeordneten Walzensätze auf den Schienen 30 der Verschiebebühne in die Walzgerüste eingefahren und dort in bekannter Weise justiert. Anschließend wird das Stauchgerüst mit Hilfe des Tragrollenantriebs 12 in eine neue Montageposition verschoben, die von dem Positionsgeber 32 so angesteuert wird, daß die auf der Montagebühne 18 vormontierte Führungsarmatur 22 in etwa mittig zu den Universalgerüsten 2, 3 gebracht ist und zugleich die auf der Arbeitsbühne 18′ vormontierte Führungsarmatur 24 in etwa mittig vor den Walzen des Stauchgerüstes steht. In dieser Montagestellung des Stauchgerüstes werden die vormontierten Führungsarmaturen 22, 24 mit Hilfe der automatisch bedienbaren Montagevorrichtungen 15 mit dem Stauchgerüst 1 bzw. mit den Universalgerüsten 2, 3 verbunden. Gleichzeitig kann von dem Positionsgeber 32 die jeweilige Verriegelung der Walzensätze in den Walzgerüsten angesteuert werden. Anschließend wird das Stauchgerüst 1 aus der Bedienungsseite 19 zurück in die Walzlinie 16 gefahren, so daß die gesamte Gerüstgruppe eingerichtet ist, um ein Walzprodukt mit geänderter Profilform zu walzen. Mit den oben beschriebenen Maßnahmen zur weitgehenden Mechanisierung und Automatisierung des Walzen-und Armaturenwechsels in einer Gerüstgruppe in einem Formstahl-Walzwerk ist es möglich, den Zeit- und den Personalaufwand für die Demontage, für die Montage und das Ausrichten der Armaturen sowie für den Walzenwechsel an den einzelnen Gerüsten auf einen Bruchteil des bisher bekannten Aufwandes zu reduzieren.

### Liste der Bezugszeichen

- 1: Stauchgerüst
- 2: Universalgerüst
- 3: Universalgerüst
- 4: Gerüstgruppe
- 5: Walzstraße
- 6: Rollgang
- 7: Walzgerüst
- 8: Einbaustück
- 9: Horizontalwalzen
- 10: Führungsarmatur
- 10′: Träger der Führungsarmatur
- 11: Rollenantrieb
- 12: Tragrollenantrieb
- 13: Sohlplatte
- 14: Fundament
- 15: Abziehvorrichtung bzw. Montagevorrichtung
- 16: Walzlinie
- 17: Antriebsseite
- 18: Montagebühne
- 18′: Arbeitsbühne
- 19: Bedienungsseite
- 20: Rüstgruppe
- 21: Leergerüst für Universalgerüst
- 22: Vormontierte Führungsarmatur für Universalgerüst
- 23: Rüstgruppe
- 24: Vormontierte Führungsarmatur für Stauchgerüst
- 25: Leergerüst für Stauchgerüst
- 26: Bauplatz
- 27: Walzensatz für Universalgerüst
- 28: Walzensatz für Universalgerüst
- 29: Walzensatz für Stauchgerüst
- 30: Schiene der Verschiebebühne
- 31: Positionsgeber
- 32: Positionsgeber

## Patentansprüche

1. Walzstraße in einem Formstahl-Walzwerk mit mindestens einer Gerüstgruppe (4) bestehend aus n-Gerüsten in einer Gruppe, wobei die Walzgerüste wenigstens horizontale Führungsarmaturen (10) aufweisen, die zumindest an den mittleren Gerüsten in Walzlinie mit engem Abstand zueinander angeordnet sind,
**dadurch gekennzeichnet**,
daß die Walzstraße eine Umkehr-Tandemgerüstgruppe (4) ist, welche aus einem ersten Universalgerüst (2), einem Stauchgerüst (1) und einem zweiten Universalgerüst (3) besteht, daß aus der Umkehr-Tandemgerüstgruppe (4) das Stauchgerüst (1) aus der Walzlinie (16) zum Zwecke des Wechselns der Führungsarmaturen (10) und/oder der Walzen (9) mindestens um die Breite der Führungsarmatur (10) verschiebbar, verfahrbar oder versetzbar ausgebildet ist, wobei das Stauchgerüst (1) auf der Antriebsseite (17) mindestens eine verfahrbare Montagebühne (18) aufweist und wobei zu beiden Seiten des verschobenen Stauchgerüstes (1) auf der Bedienungsseite (19) eine ortsfeste Arbeitsbühne (18') angeordnet ist.

2. Walzstraße nach Anspruch 1,
**dadurch gekennzeichnet**,
daß das Stauchgerüst (1) wenigstens um die halbe Breite (U) des Universalgerüsts (2, 3) zur Bedienungsseite (19) verschiebbar ausgebildet ist.

3. Walzstraße nach Anspruch 1 oder 2,
**dadurch gekennzeichnet**,
daß das Stauchgerüst (1) auf einen eigenen Antrieb aufweisenden Rollen (12) aus der Walzlinie (16) zur Bedienungsseite (19) verschiebbar ist.

4. Walzstraße nach mindestens einem der Ansprüche 1 bis 3,
**dadurch gekennzeichnet**,
daß die die Horizontalwalzen (9) tragenden Einbaustücke (8) der Walzgerüste (3) auf einen eigenen Antrieb aufweisenden Rollen (11) aus dem Stauchgerüst (1) bzw. aus den Universalgerüsten (2, 3) verlagerbar sind.

5. Walzstraße nach mindestens einem der Ansprüche 1 bis 4,
**dadurch gekennzeichnet**,
daß die Montagebühne (18) in Walzlinie (16) eine Bühnenlänge (L) aufweist, die in etwa dem Abstand zwischen den Universalgerüsten (2, 3) entspricht und daß die Bühnenbreite (B) etwa dem verschiebeweg des Stauchgerüsts (1) entspricht.

6. Walzstraße nach mindestens einem der Ansprüche 1 bis 5,
**dadurch gekennzeichnet,**
daß die Montagebühne (18) und die Arbeitsbühne (18′) wenigstens eine Rüstgruppe (20, 23) aufweisen, bestehend aus mindestens einer in einem Gerüst vormontierten Führungsarmatur (22, 24) und einem vorzugsweise nebengeordneten Leergerüst (21, 25).

7. Walzstraße nach mindestens einem der Ansprüche 1 bis 6,
**dadurch gekennzeichnet,**
daß die Rüstgruppe (20) auf der Montagebühne (18) die vormontierte Führungsarmatur (22) für das Universalgerüst (2, 3) und die Rüstgruppe (23) auf der Arbeitsbühne (18′) die vormontierte Führungsarmatur (24) für das Stauchgerüst (1) enthält.

8. Walzstraße nach mindestens einem der vorhergehenden Ansprüche,
**dadurch gekennzeichnet,**
daß auf der Montagebühne (18) und auf der Arbeitsbühne (18′) vorzugsweise automatisch bedienbare Abziehvorrichtungen bzw. Montagevorrichtungen (15) für die Führungsarmaturen (10, 22, 24) angeordnet sind.

9. Walzstraße nach mindestens einem der vorhergehenden Ansprüche,
**dadurch gekennzeichnet,**
daß das Stauchgerüst (1) mit wenigstens einem den Verschiebeweg begrenzenden Positionsgeber (31) so in Verbindung steht, daß das Leergerüst (21) auf der Montagebühne (18) den Führungsarmaturen (10) des Universalgerüstes (2, 3) und das Leergerüst (25) auf der Arbeitsbühne (18′) den Führungsarmaturen (10) des Stauchgerüstes (1) etwa mittig zubringbar ist.

10. Walzstraße nach mindestens einem der vorhergehenden Ansprüche,
**dadurch gekennzeichnet,**
daß das Stauchgerüst (1) mit wenigstens einem den Verschiebeweg begrenzenden Positionsgeber (32) so in Verbindung steht, daß die auf der Montagebühne (18) vormontierte Führungsarmatur (22) dem Universalgerüst (2, 3) in Walzlinie und die auf der Arbeitsbühne (18′) vormontierte Führungsarmatur (24) dem Stauchgerüst (1) etwa mittig zubringbar ist.

11. Walzstraße nach mindestens einem der vorhergehenden Ansprüche,
**dadurch gekennzeichnet,**
daß die Positionsgeber (31, 32) mit der Verriegelung für die in den Einbaustücken (8) gelagerten Walzen (9) der Walzgerüste in Verbindung stehen.

12. Verfahren zur Steuerung des Gerüstwechsels in einer Walzstraße nach mindestens einem der Ansprüche 1 bis 11, insbesondere nach Anspruch 9 und 10,
**dadurch gekennzeichnet,**
daß das Stauchgerüst (1) aus der Walzlinie (16) schrittweise verfahren wird und daß zunächst der Positionsgeber (31) angesteuert wird für die Leergerüststellung zwecks Demontage der Führungsarmaturen (10) von den Walzgerüsten und anschließend der Positionsgeber (32) angesteuert wird für die Vormontagestellung zwecks Montage der vormontierten Führungsarmaturen (22, 24) an den Walzgerüsten, bevor das Stauchgerüst (1) in die Walzlinie (16) zurückgefahren wird.

13. Verfahren nach Anspruch 12,
**dadurch gekennzeichnet,**
daß der Positionsgeber (31) für die Leergerüststellung die Verriegelung für die in den Einbaustücken (8) gelagerten Walzen (9) der Walzgerüste freigibt und der Positionsgeber (32) für die Vormontagestellung die Verriegelung schließt.

## Claims

1. Rolling train in a steel section rolling mill, comprising at least one stand group (4) consisting of n stands in a group, wherein the rolling stands have at least horizontal guide fittings (10), which are arranged at least at the middle stands in a rolling line with narrow spacing relative to one another, characterised thereby that the rolling train is a reversible tandem stand group (4), which consists of a first universal stand (2), an edging stand (1) and a second universal stand (3), and that out of the reversing tandem stand group (4) the edging stand (1) is constructed to be slidable, transportable or offsettable by at least the width of the guide fitting (10) out of the rolling line (16) for the purpose of exchange of the guide fittings (10) and/or the rolls (9), wherein the edging stand (1) has at least one transportable mounting platform (18) on the drive side (17) and wherein a stationary work platform (18') is arranged at both sides of the displaced edging stand (1) on the service side (19).

2. Rolling train according to claim 1, characterised thereby that the edging stand (1) is constructed to be displaceable by at least half the width (U) of the universal stand (2, 3) to the service side (19).

3. Rolling train according to claim 1 or 2, characterised thereby that the edging stand (1) is displaceable out of the rolling line (16) to the service side (19) on rollers (12) having an own drive.

4. Rolling train according to at least one of claims 1 to 3, characterised thereby that the chocks (8), which carry the horizontal rolls (9), of the rolling stand (3) are shiftable out of the edging stand (1) or out of the universal stands (2, 3) on rollers (11) having an own drive.

5. Rolling train according to at least one of claims 1 to 4, characterised thereby that the mounting platform (18) has in rolling line (16) a platform length (L) which corresponds approximately to the spacing between the universal stands (2, 3) and that the platform width (B) corresponds approximately to the displacement travel of the edging stand (1).

6. Rolling train according to at least one of claims 1 to 5, characterised thereby that the mounting platform (18) and the work platform (18') have at least one assembly group (20, 23), consisting of at least one guide fitting (22, 24) premounted in a stand and an empty stand (21, 25) preferably arranged adjacently.

7. Rolling train according to at least one of claims 1 to 6, characterised thereby that the assembly group (20) on the mounting platform (18) contains the premounted guide fitting (22) for the universal stand (2, 3) and the assembly group (23) on the work platform (18') contains the premounted guide fitting (24) for the edging stand (1).

8. Rolling train according to at least one of the preceding claims, characterised thereby that removal or mounting devices (15), which are preferably automatically operable, for the guide fittings (10, 22, 24) are arranged on the mounting platform (18) and on the work platform (18').

9. Rolling train according to at least one of the preceding claims, characterised thereby that the edging stand (1) so stands in connection with at least one position transmitter (31) limiting the displacement travel that the empty stand (21) on the mounting platform (18) can be brought approximately centrally to the guide fittings (10) of the universal stand (2, 3) and the empty stand (25) on the work platform (18') can be brought approximately centrally to the guide fittings (10) of the edging stand (1).

10. Rolling train according to at least one of the preceding claims, characterised thereby that the edging stand (1) so stands in connection with at least one position transmitter (32) limiting the displacement travel that the guide fitting (22) premounted on the mounting platform (18) can be brought approximately centrally to universal stand (2, 3) in the rolling line and the guide fitting (24) premounted on the work platform (18') can be brought approximately centrally to the edging stand (1).

11. Rolling train according to at least one of the preceding claims, characterised thereby that the position transmitter (31, 32) stands in connection with the locking mechanism for the rolls (9), which are mounted in the chocks (8), of the roll stand.

12. Method of controlling stand changeover in a rolling train according to at least one of claims 1 to 11, particularly according to claims 9 and 10, characterised thereby, that the edging stand (1) is movable in steps out of the rolling line (16) and that initially the position transmitter (31) is driven for the empty stand setting for the purpose of demounting of the guide fittings (10) from the roll stands and subsequently the position transmitter (32) is driven for the premounting setting for the purpose of mounting of the premounted guide fittings (22, 24) at the roll stands before the edging stand (1) is moved back into the rolling line (16).

13. Method according to claim 12, characterised thereby that the position transmitter (31) for the empty stand setting releases the locking mechanism for the rolls (9), which are mounted in the chocks (8), of the roll stands and the position transmitter (32) for the premounting setting closes the locking mechanism.

## Revendications

1. Train de laminage dans un laminoir à profilé comportant un moins un groupe de cages (4) constitué par n cages dans un groupe, les cages de laminage présentant au moins des armatures de guidage (10) horizontales qui sont disposées, au moins au niveau des cages du milieu, dans la ligne de laminage à une faible distance l'une de l'autre, caractérisé en ce que le train de laminage est un groupe de cages tandem (4) réversible constitué par une première cage universelle (2), une cage à refouler (1) et une deuxième cage universelle (3), en ce que la cage à refouler (1) est exécutée de manière à pouvoir être glissée, transportée ou déplacée du groupe de cages tandem (4) réversible hors de la ligne de laminage (16) sur une distance correspondant au moins à la largeur de l'armature de guidage (10) afin de pouvoir changer les armatures de guidage (10) et/ou les cylindres (9), la cage à refouler (1) présentant du côté entraînement (17) au moins une plate-forme de montage (18) mobile et les deux côtés de la cage à refouler (1) déplacée présentant du côté commande une plate-forme de travail (18') fixe.

2. Train de laminage selon la revendication 1, caractérisé en ce que la cage à refouler (1) est exécutée de manière à pouvoir être déplacée vers le côté commande (19) sur une distance correspondant à au moins la moitié de la largeur (U) de la cage universelle (2, 3).

3. Train de laminage selon la revendication 1 ou 2, caractérisé en ce que la cage à refouler (1) peut être déplacée hors de la ligne de laminage (16) vers le côté commande (19) sur des cylindres (12) présentant un entraînement propre.

4. Train de laminage selon au moins une quelconque des revendications 1 à 3, caractérisé en ce que les empoises (8) portant les cylindres horizontaux (9) des cages de laminage (3) peuvent être déplacées sur un cylindre (11) présentant son propre entraînement hors de la cage à refouler (1) ou hors des cages universelles (2, 3).

5. Train de laminage selon au moins une quelconque des revendications 1 à 4, caractérisé en ce que la plate-forme de montage (18) dans la ligne de laminage (16) présente une longueur de plate-forme (L) correspondant environ à la distance entre les cages universelles (2, 3) et en ce que la largeur de la plate-forme (B) correspond environ au parcours de déplacement de la cage à refouler (1).

6. Train de laminage selon au moins une quelconque des revendications 1 à 5, caractérisé en ce que la plate-forme de montage (18) et la plate-forme de travail (18') présentent au moins un échafaudage (20, 23), constitué par au moins une armature de guidage (22, 24) préassemblée dans une cage et une cage vide (21, 25) disposée de préférence à côté de celle-ci.

7. Train de laminage selon au moins une quelconque des revendications 1 à 6, caractérisé en ce que l'échafaudage (20) sur la plate-forme de montage (18) comporte l'armature de guidage (22) préassemblée pour la cage universelle (2, 3) et en ce que l'échafaudage (23) sur la plate-forme de travail (18') comporte l'armature de guidage (24) pour la cage à refouler (1).

8. Train de laminage selon au moins une quelconque des revendications précédentes, caractérisé en ce que la plate-forme de montage (18) et la plate-forme de travail (18') comporte des dispositifs de démontage ou de montage (15) pour les armatures de guidage (10, 22, 24), pouvant de préférence être commandés automatiquement.

9. Train de laminage selon au moins une quelconque des revendications précédentes, caractérisé en ce que la cage à refouler (1) est reliée à au moins un indicateur de position (31) limitant le parcours de déplacement de telle manière que les armatures de guidage (10) de la cage universelle (2, 3) arrivent environ au milieu de la cage vide (21) située sur la plate-forme de montage (18) et que les armatures de guidage (10) de la cage à refouler (1) arrivent environ au milieu de la cage vide (25) située sur la plate-forme de travail (18').

10. Train de laminage selon au moins une quelconque des revendications précédentes, caractérisé en ce que la cage à refouler (1) est reliée à un indicateur de position (32) limitant le parcours de déplacement (32) de telle manière que l'armature de guidage (22) préassemblée sur la plate-forme de montage (18) peut être introduite environ au milieu de la cage universelle (2, 3) dans la ligne de laminage et que l'armature de guidage préassemblée sur la plate-forme de travail (18') peut être introduite environ au milieu de la cage à refouler (1).

11. Train de laminage selon au moins une quelconque des revendications précédentes, caractérisé en ce que les indicateurs de position (31, 32) sont reliés au verrouillage des cylindres (9) logés dans les empoises (8) des cages de laminage.

12. Procédé pour la commande du remplacement des cages dans un train de laminage selon au moins une quelconque des revendications 1 à 11, en particulier selon les revendications 9 et 10, caractérisé en ce que la cage à refouler (1) est déplacée progressivement hors de la ligne de laminage (16) et en ce qu'on commande d'abord l'indicateur de position (31) pour le positionnement de la cage vide afin de pouvoir démonter les armatures de guidage (10) des cages de laminage et en ce qu'on commande ensuite l'indicateur de position (32) pour le positionnement de préassemblage afin de pouvoir monter les armatures de guidage (22, 24) préassemblées sur les cages de laminage, avant de redéplacer la cage à refouler (1) dans la ligne de laminage (16).

13. Procédé selon la revendication 12, caractérisé en ce que l'indicateur de position (31) pour le positionnement de la cage vide libère le verrouillage des cylindres (9) logés dans les empoises (8) des cages de laminage et en ce que l'indicateur de position (32) pour la position de préassemblage ferme le verrouillage.
